# EUROPÄISCHE PATENTSCHRIFT

(11) **EP 0 269 555 B1**
(45) Veröffentlichungstag und Bekanntmachung des Hinweises auf die Patenterteilung: **28.08.1991**
(21) Anmeldenummer: 87730140.8
(22) Anmeldetag: 09.11.1987
(51) Int. Cl.: E04H 1/12, E05C 9/00, E05G 1/026

(54) **Verschliessvorrichtung zum Verschliessen von Öffnungen in Schutzräumen**
Closing device for sealing openings in safety enclosures
Dispositif de fermeture pour obturer des ouvertures d'espaces de protection

(30) Priorität: 27.11.1986 DE 3640466; 27.11.1986 DE 3640467
(43) Veröffentlichungstag der Anmeldung: 01.06.1988
(73) Patentinhaber: gte Gesellschaft für technische Entwicklung AG, CH-8645 Jona (CH)
(72) Erfinder: Richter, Klaus, Dipl.-Ing., D-1000 Berlin 15 (DE)
(74) Vertreter: Effert, Udo, Dipl.-Ing.

(56) Entgegenhaltungen:
- EP-A- 0 023 621
- EP-A- 0 169 802
- EP-A- 0 195 601
- DE-A- 3 010 031
- DE-C- 2 462 730

## Beschreibung

Die Erfindung betrifft eine Verschließvorrichtung zum Verschließen von Öffnungen in Schutzräumen nach dem Oberbegriff des Hauptanspruchs.

Es besteht das Bedürfnis, wichtige Dokumente, Datenträger, Chemikalien oder dergleichen so zu lagern, daß sie bei unerwünschter Einwirkung von außen, beispielsweise die erhöhte Wärmeeinwirkung bei einem Brand, nicht zerstört werden. Aus der DE-OS 30 10 031 ist ein Schutzraum für datenträgersichere Aufbewahrung von Datenträgern bekannt, dessen Wand aus mehreren Schichten aus wärmedämmendem Material besteht. Bei derartigen Schutzräumen müssen auch vorhandene Öffnungen wie Türen und Klimaöffnungen derart abgeschlossen sein, daß auch hier keine Übertragung der schädlichen Einwirkung, beispielsweise der Wärme im Brandfall, stattfindet.

In der benannten Druckschrift ist zwar ein Verschließelement für die Klimaöffnung und eine Tür für die Durchgangsöffnung angedeutet, über den Aufbau wird aber nichts ausgeführt, es ist lediglich zu erkennen, daß zwei parallele Türelemente vorhanden sind.

Die europäische Patentanmeldung 0 169 802 beschreibt ein begehbares Schutzhaus mit Wänden und einer Decke aus mehreren Schichten hoher Wärmedämmung, die mechanisch fest und selbsttragend sind. Das Schutzhaus besitzt eine Tür mit einem der Wand entsprechenden Aufbau, die nach außen schwenkbar ist.

Aus der europäischen Patentanmeldung 0 0023621 ist ein feuerfester Stahlschrank, Tresor oder dergleichen bekannt, bei dem eine Doppelwandung vorgesehen ist, die mit einem chemischen Feststoff mit einem Schmelzpunkt von etwa 30 bis 40° C ausgefüllt ist. Bei erhöhten Temperatureinflüssen infolge eines Brandes oder dergleichen in der Umgebung des Stahlschrankes wird die auf den Schrank wirkende Wärmeenergie über einen längeren Zeitraum für die Überwindung des Schmelzpunktes des chemischen Feststoffes verbraucht. Dieser Schrank weist zwei Türen auf, die jeweils von außen betätigbar sind, wobei die innere Tür doppelwandig ausgebildet ist und mit dem chemischen Feststoff gefüllt ist. Die äußere Tür weist zwei Kammern auf, in denen sich einerseits Glaswolle und andererseits Beton befinden. Die Anschläge der Tür sind außen an der Wand angeordnet. Die gesamte Last der Türen wird somit von der Wand gehalten.

Im Brandfall treten außen sehr hohe Temperaturen auf, die auf die Wände einwirken, so daß Verwerfungen auftreten können. Dies wird durch die Last der Türen verstärkt, wobei durch die Deformation auch die Anschläge in Mitleidenschaft gezogen werden können, so daß die Tür nicht mehr dicht abschließt, was zu einer Erhöhung der Temperatur im Innenraum beiträgt,

Der Erfindung liegt die Aufgabe zugrunde, eine Verschließvorrichtung zum Verschließen von Öffnungen in Schutzräumen zu schaffen, die auch bei von außen her einwirkenden hohen Temperaturen und bei mechanischen Belastungen von außen her die Dichtigkeit zum Abschirmen des Innenraumes gegen die äußeren Einwirkungen beibehält und die sowohl von innen als auch von außen zu öffnen und zu schließen ist.

Diese Aufgabe wird erfindungsgemäß durch die kennzeichnenden Merkmale des Hauptanspruchs in Verbindung mit den Merkmalen des Oberbegriffs gelöst.

Durch Vorsehen einer von der Wand lastmäßig unabhängigen Tragkonstruktion, die im Innenraum des Schutzraumes vor der Wand angeordnet ist, wobei die Öffnung mit nur einem vom Innenraum gesehen nach außen herausschwenkbaren Wandelement abgeschlossen ist, das an Tragarmen an der Tragkonstruktion gehalten ist, wird die Wand nicht mehr vom Gewicht des Wandelementes belastet, und die Anschläge bzw. die Tragkonstruktion mit den Tragarmen befinden sich im kalten Bereich, so daß keine Verformungen oder dergleichen auftreten können, die die Dichtheit beeinflussen können. Wegen der Anordnung der Tragkonstruktion ist nur ein einziges herausschwenkbares Wandelement notwendig, das sehr viel einfacher zu öffnen und zu schließen ist und besonders im Brandfall ein gesteuertes automatisches Schließen ermöglicht.

Erfindungsgemäß ist die Verriegelung des Wandelementes an seiner Innenseite angeordnet, wobei die die Verriegelung betätigende Betätigungsvorrichtung sowohl von innen als auch von außen zugänglich ist. Die Verriegelung kann somit im kalten Bereich angeordnet sein. Durch die erfindungsgemäße Ausbildung ist somit keine Doppeltür notwendig, so daß die Handhabung sehr viel einfacher ist.

In einer vorteilhaften Ausführungsform ist der Tragarm nicht nur an einem Holm der Tragkonstruktion, sondern auch an einem mit der Tür verbundenen Verbindungsstück drehbar gelagert, so daß für das Herausschwenken des Wandelementes mehrere Freiheitsgrade zur Verfügung stehen. Zum gesteuerten Herausschwenken ist zusätzlich ein Steuerhebel vorgesehen, der ebenfalls an dem Holm und an dem Verbindungsstück drehbar angelenkt ist. Vorteilhafterweise sind die Anlenkpunkte des Steuerhebels und des Tragarmes an dem Holm und an dem Verbindungsstück angeordnet, derart, daß die Schwenkbahnen der Anlenkpunkte am Verbindungsstück um die Anlenkpunkte am Holm herum sich kreuzen. Dadurch ist ein gesteuertes Öffnen bzw. Schließen in der Weise möglich, daß beim Öffnen das Wandelement erst parallel zur Wand aus der Öffnung herausgeschoben wird und erst dann ein Schwenken des Wandelementes erfolgt. Ein derartiger Bewegungsablauf vermeidet auch bei einer dicken Tür eine Behinderung durch die Wand.

Die sichere brandschutzmäßige Trennung der Betätigungsvorrichtung wird dadurch realisiert, daß sie eine durch die Wandung des Wandelements hindurchgehende Welle aufweist, die innerhalb der Wandung unter Bildung von zwei Teilwellen unterbrochen ist, die durch ein im Brandfall sich auflösendes Verbindungselement verbunden sind. Damit kann die Verriegelung über eine im normalen Betriebszustand durchgehende Welle betätigt werden, die bei Wärmeeinwirkung unterbrochen wird, so daß keine Wärmeleitung stattfinden kann. Vorteilhafterweise wird um die Betätigungsvorrichtung herum im Brandfall ein bei hohen Temperaturen aufschäumbares Material vorgesehen. Das aufschäumbare Material ist derart ausgewählt, daß es beim Aufschäumen Wasserdampf freigibt, das zusätzlich zur Kühlung der Teilwellen dient. Wenn das Material im nach außen gerichteten Bereich angeordnet ist, wird es insbesondere während der ersten bis zweiten Stunde des Brandes wirksam. Bei Vorsehen des Materials zwischen den Teilwellen tritt eine Kühlung zwischen zwei und vierundzwanzig Stunden nach Beginn des Brandes in Kraft.

In einem bevorzugten Ausführungsbeispiel weist die Betätigungsvorrichtung vorteilhafterweise einen Elektromagneten mit Magnetplatte auf, über den die Riegelbolzen der Verriegelung nach ihrer vollständigen Entriegelung im zurückgezogenen Zustand gehalten werden. Dadurch stören die Riegelbolzen nicht die Bewegung der Tür, d.h., sie schleifen nicht an der Türfüllung, so daß das amorphe Brandschutzmaterial nicht beschädigt wird.

Vorteilhafterweise ist das Wandelement mit einer vorzugsweise im kalten Bereich angeordneten, einen Elektromotor aufweisenden Antriebseinheit versehen, die das Wandelement nach Entriegelung der Riegelbolzen automatisch öffnet bzw. schließt. Auf diese Weise ist es neben der Vereinfachung der Handhabung des Wandelementes im normalen Betriebszustand möglich, daß das Wandelement bei Auftreten eines Brandes automatisch geschlossen werden kann, wobei das Steuersignal für das Schließen von einem mit der Antriebseinheit verbundenen Rauch- oder Temperatursensor oder dergleichen abgegeben wird.

Vorzugsweise weist die Antriebseinheit zwei miteinander verbundene Hebel auf, von denen der eine an dem Wandelement befestigt und der andere mit dem Elektromotor der Antriebseinheit in Wirkverbindung steht, derart, daß der Winkel zwischen den Hebeln bei Bewegung des Wandelementes in den geschlossenen Zustand gegen Null geht. Dadurch hat aufgrund der Sinusbewegung der Motor im annähernd geschlossenen Zustand des Wandelementes die größte Kraft und zieht dadurch das Wandelement richtig in die Leibung herein, wobei gleichzeitig die Metallplatte vom Elektromagneten losgelassen wird und die Riegelbolzen herausfahren.

In einer vorteilhaften Ausführungsform der Erfindung weist die Antriebseinheit ein durch den Elektromotor angetriebenes Ritzel und eine auf einer Welle sitzende, mit dem Ritzel in Eingriff tretende Zahnscheibe auf, wobei die Bewegung der Welle die Bewegung des Wandelementes hervorruft. Damit das Wandelement aber auch im Notfalle von Hand vom Innenraum her geöffnet werden kann, ist das Ritzel zum Lösen des Eingriffs mit der Zahnscheibe verschiebbar angeordnet, wobei die Verschiebung über ein Gestänge durchführbar ist.

Damit beim automatischen Schließen der Tür durch die Antriebseinheit keine Personen eingeklemmt werden, ist eine Rutschkupplung vorgesehen.

Üblicherweise wird die Betätigung der Betätigungseinrichtung zum Öffnen bzw. Schließen der Verriegelung über zwei Handräder vorgenommen, die jeweils an den Enden der Welle der Betätigungsvorrichtung angeordnet sind. Falls das Wandelement nur von dafür befugten Personen geöffnet werden soll, kann anstelle der Handräder ein Elektromotor vorgesehen sein, der die Welle der Betätigungseinrichtung dreht, wobei der Elektromotor beispielsweise durch eine Kodiereinrichtung angesteuert werden kann.

Ein Ausführungsbeispiel der Erfindung ist in der Zeichnung dargestellt und wird in der nachfolgenden Beschreibung näher erläutert.
Es zeigen:
- Fig. 1: einen schematischen senkrechten Schnitt durch den Schutzraum mit der Tragkonstruktion bei geschlossenem Wandelement,
- Fig. 2: einen Teilschnitt durch die Wand und das Wandelement parallel zum Boden des Schutzraums,
- Fig. 3: eine Aufsicht auf die Verriegelung des erfindungsgemäßen Wandelementes vom Inneren des Schutzraumes her gesehen,
- Fig. 4: einen Schnitt durch die Betätigungsvorrichtung des Wandelementes,
- Fig. 5: einen Schnitt durch die Antriebseinheit des Wandelementes, und
- Fig. 6: eine Aufsicht auf die Hebelanordnung der Antriebseinheit.

In Fig. 1 ist der Schnitt durch einen Schutzraum 1 dargestellt, der in einem Gebäude üblicherweise auf einem Betonboden 2 angeordnet ist. Dieser Schutzraum 1 dient zur sicheren Aufbewahrung, insbesondere im Falle eines Brandes, von Datenträgern, Chemikalien, wichtigen Dokumenten oder dergleichen, und ist durch eine von einer Verschließvorrichtung 3 verschließbaren Durchgang 4 begehbar. Die Wände 5 des Schutzraumes 1 bestehen aus einer inneren und einer äußeren Metallhülle, zwischen denen Wärmedämmaterial, wie Brandschutzplatten, eingesetzt sind, wobei zusätzlich ein Stützenwerk im Inneren der Wände vorgesehen ist und die Schichten selbsttragend und mechanisch nicht miteinander verbunden sind.

Die Verschließvorrichtung 3 weist ein herausschwenkbares Wandelement 5 auf, dessen konstruktiver Aufbau dem der Wände entspricht, d.h., es besteht ebenfalls aus einer inneren und äußeren Metallhülle, zwischen denen Schichten aus Wärmedämmaterial angeordnet sind. Zur guten Abdichtung zwischen Innenraum 6 des Schutzraumes 1 und Außenraum 7 sind das Wandelement 5 und die die Öffnung 8 in der Wand 9 begrenzende Leibung 10 mehrfach gefalzt.

Gemäß den Fig. 1 und 2 ist im Innenraum 6 eine Tragkonstruktion 11 für das herausschwenkbare Wandelement 5 vorgesehen, die im vorliegenden Ausführungsbeispiel einen Rahmen 12 aus Vierkantrohren und eine mit diesem verbundene Bodenplatte 13 aufweist. Die Tragkonstruktion 11 steht vor der Wand 9 und ist lastmäßig unabhängig von dieser, wobei die Last über die Bodenplatte 13 und eine Unterkonstruktion 14 vom Betonboden 2 aufgenommen wird. Allerdings kann sich der Rahmen 12 über Abstützelemente 15 an der Wand 9 abstützen.

Wie insbesondere aus Fig. 2 zu erkennen ist, steht der Holm 16 des Rahmens 12, an dem das Wandelement 5 befestigt ist, vor der Öffnung 4, so daß die Breite der Öffnung 4 größer sein muß als die Breite des wirklichen Durchganges 8, der einerseits vom Holm 16 und andererseits vom die Öffnung 4 umschließenden Wandteil 17 begrenzt wird. An dem Holm 16 sind zwei Tragarme 18 drehbar angelenkt, deren gegenüberliegende Enden ein Verbindungsstück 19 aufnehmen, das um das Ende des Tragarmes 18 herum schwenkbar ist und das fest mit dem Wandelement 5 verbunden ist. Benachbart zu den Tragarmen 18 sind Steuerhebel 20 angeordnet, die ebenfalls mit ihren einen Enden am Holm 16 und mit ihren anderen Enden am Verbindungsstück 19 angelenkt sind. Beim Herausfahren des Wandelementes verhindern die Steuerhebel 20 am Anfang der Bewegung ein Schwenken des Wandelementes 5 und sorgen für eine Bewegung des Wandelementes 5 parallel zur Öffnung 4 bis die Schwenkbewegung freigegeben wird, die wegen der Dicke des Wandelementes und der Wand am Anfang nicht möglich ist. Im geöffneten Zustand des Wandelementes stehen die Tragarme 18 in etwa senkrecht zu der Öffnung, d.h. sie stehen in einem Winkel von etwa 90°, wenn eine imaginäre Linie von den jeweiligen Anlenkpunkten 21, 22 am Holm 16 parallel zur Breite des Durchganges 8 den Winkel von 0° definiert. In dieser Stellung der Tragarme 18 ist der Winkel zwischen der imaginären Linie und den Steuerhebeln 20 größer als 90°. Zum Schließen des Wandelementes 5 werden die Tragarme 18 und die Steuerhebel 20 um einen Schwenkweg geschwenkt, der in dem Winkelbereich zwischen 90° und 180° liegt. Dabei schneiden sich die Schwenkbahnen der Anlenkpunkte 23, 24 der Enden der Steuerhebel und der Tragarme an das Verbindungsstück 19 um den jeweiligen Anlenkpunkt 21, 22 am Holm 16. Die Anlenkpunkte 21, 23 der Steuerhebel 20 sind in Richtung zum Durchgang 8 zu den Anlenkpunkten 22, 24 der Tragarme 18 im geschlossenen Zustand des Wandelementes 5 seitlich versetzt. Vorzugsweise sind dabei die Steuerhebel 20 länger als die Tragarme 18.

Wenn das Wandelement 5 geschlossen ist, sind die Anlenkpunkte 22, 24 der Tragarme 18 zu den entsprechenden Anlenkpunkten 21, 23 der Steuerhebel 20 zum Innenraum 6 hin versetzt.

Wie schon oben erwähnt, ist die Öffnung 4 in der Wand 9 breiter als der Durchgang 8, so daß neben dem Holm 16 ein kleiner Öffnungsbereich 25 verbleibt, der nach außen hin ebenso wie die Tragarme und die Steuerhebel im geschlossenen Zustand des Wandelementes 5 von diesem abgedeckt wird. Vorzugsweise ist dieser offene Bereich 25 vom Innenraum her mit einer Verkleidung oder dergleichen abgedeckt. Die Verschließvorrichtung ist im Ausführungsbeispiel zum Verschließen von begehbaren Durchgängen beschrieben. In gleicher Weise können aber Verschließvorrichtungen für Klimaöffnungen oder dergleichen ausgebildet sein.

Wie insbesondere aus Fig. 4 rechts zu erkennen ist, weist das Wandelement 5 ebenso wie die Leibung 102 einen aus Vierkantrohren 103 gebildeten, dem Innenraum zugewandten Rahmen auf. An dem Umfang des Wandelementes 5 sind gemäß Fig. 3 eine Mehrzahl von die Verriegelung 104 bildenden Riegelbolzen 105 angeordnet, die jeweils im verriegelten Zustand den Rahmen 103 der Leibung zumindest teilweise übergreifen. Die Riegelbolzen 105 sind von einem Drehpunkt 106 zu betätigen, wobei die Drehbewegung über Stangen 107, Kugelkopfgelenke 108 und drehbar gelagerte Winkelstücke 109 auf die Riegelbolzen 105 übertragen werden. Die Stangen 107 sind dabei auf einer den Drehpunkt 106 bildenden Scheibe 110 verbunden.

In Fig. 4 ist die Betätigungsvorrichtung 111 der Verriegelung im Schnitt dargestellt, die sowohl vom Innenraum 6 als auch vom Außenraum 7 über Handräder 114 betätigbar ist. Die Handräder 114 sitzen auf einer durch die Wandung 115 des Wandelementes 5 hindurchgehende Welle 16, die eine brandschutzmäßige Trennung 117 aufweist. Die Welle 116 besteht aus zwei Teilwellen 118, 199, deren Ende sich mit Abstand unter Bildung eines freien Raumes 120 zwischen ihnen gegenüberliegen. Auf den Wellenenden sitzt mit Preßpassung unter Überbrückung des freien Raumes 120 eine Hülse 121 aus Kunststoff, die zusätzlich über Stifte 122 mit den Wellenenden verbunden ist. Die Hülse 121 überträgt die Drehung der Teilwelle 118 auf die Teilwelle 119 und umgekehrt. Um den freien Raum 120 und die Enden der Teilwellen 118, 199 herum ist ein rohrförmiges Gitter oder Lochblech 123 angeordnet, das von einem zweiten, einen größeren Durchmesser aufweisenden Gitter 124 umgeben ist, so daß zwischen den Lochblechen ein Raum gebildet wird, der mit einem aufschäumbaren Material 125 gefüllt ist. Das aufschäumbare Material besteht beispielsweise aus Kalziumsilikat oder Natriumsilikat gemischt mit Wasserglas. Im Brandfall schmilzt aufgrund der Wärmeübertragung vom Außenraum her über die Teilwelle 118 die Hülse 121 weg und bei zirka 190° C beginnt das aufschäumbare Material 125 aufzuschäumen und füllt langsam den freien Raum 120, aus, wobei Wasserdampf abgegeben wird, der zusätzlich die Wellenenden kühlt. Dadurch wird eine Wärmeübertragung von der Teilwelle 118 auf die Teilwelle 119 weitgehend vermieden.

Bei einem Brand tritt nach einer Stunde ein Temperaturmaximum (1000° C) auf, wobei die Temperaturen langsam während eines Zeitraums von 23 Stunden abklingen und einen relativen konstanten Wert erreichen. Während dieses Zeitraumes darf die Temperatur im Innenraum höchstens um 30° C ansteigen. Wenn das aufschäumbare Material, wie beschrieben, im Inneren des Wandelementes angeordnet ist, wird die Kühlung der Betätigungsvorrichtung erst im Zeitraum zwischen der zweiten bis dreiundzwanzigsten Stunde nach dem Beginn des Brandes wirksam. Das aufschäumbare Material kann aber auch im nach außen gerichteten Bereich des Wandelementes um die Betätigungsvorrichtung, d.h. die Welle angeordnet sein. In diesem Fall tritt eine Kühlung während der ersten Stunde nach dem Beginn des Brandes auf.

Durch diese beschriebene Konstruktion ist es möglich, eine Betätigungsvorrichtung zu schaffen, die durch die Wandung des Wandelementes 5 hindurchgeht und von beiden Seiten betätigt werden kann, wobei trotzdem im Brandfalle eine Trennung vorgenommen wird und der Innenraum nicht über die Welle 116 aufgeheizt wird.

Falls die Betätigungsvorrichtung 111 von außen mit einem Schloß 150 abschließbar ist, müssen Vorkehrungen getroffen werden, damit das Wandelement 5 für den Fall, daß jemand unbeabsichtigt eingeschlossen wird, von innen geöffnet werden kann. Dazu ist die Hülse 121 an der der Teilwelle 119 zugewandten Seite mit einer nicht dargestellten Quernut versehen, deren Länge dem Drehweg für die Entriegelung der Riegelbolzen 105 entspricht.

Die Drehung der Welle 116 wird auf die Scheibe 110 übertragen und die Riegelbolzen 105 werden über das Gestänge 107,108,109 betätigt. Die Entriegelung erfolgt gegen den Druck einer auf den Riegelbolzen sitzenden, in Fig. 4 rechts zu erkennenden Feder 126. Auf der Scheibe 110 ist eine Metallplatte 127 über einen Arm 128 befestigt, die mit einem auf der Innenseite der Tür angeordneten Elektromagneten 129 zusammenarbeitet und einen Elektroschalter bildet. Wenn die Riegelbolzen aufgrund der Drehung der Welle 116 und entsprechend der Scheibe 110 in ihrem vollständig zurückgezogenen Zustand sind, berührt die Metallplatte 127 den Elektromagneten 129 und wird an diesem festgehalten. Somit bleiben die Riegelbolzen 105 im zurückgezogenen, entriegelten Zustand, so daß die Riegelbolzen 105 beim Öffnen des Wandelementes nicht an der Leibung schleifen können. Dadurch wird einerseits die Bewegung des Wandelementes 5 nicht behindert und andererseits wird das amorphe Brandschutzmaterial nicht durch eine Schleifbewegung beschädigt. Die Riegelbolzen bleiben somit während der gesamten Zeit entriegelt, in der das Wandelement 5 geöffnet ist. Beim Schließen des Wandelementes 5 wird seine Endstellung durch nicht dargestellte Endschalter abgetastet, die ein Signal an den Elektromagneten 129 abgeben, worauf dieser entregt wird und die Metallplatte 127 losläßt. Dadurch werden die Riegelbolzen 105 freigegeben und die Federn 126 drücken die Riegelbolzen 105 in ihre Verriegelungsstellung, wodurch das Wandelement 5 zusätzlich festgezogen wird.

Anstelle der Handräder 114 oder zusätzlich zu den Handrädern 114 können Elektromotoren vorgesehen sein, die die Welle 116 zum Entriegeln der Riegelbolzen 105 antreiben.

Um das Wandelement 5 auch automatisch öffnen und schließen zu können, ist eine Antriebseinheit 130 vorgesehen (Fig. 5), die im Innenraum 6, d.h. im kalten Bereich, oberhalb des Wandelementes 5 angeordnet ist. Die Antriebseinheit 130 besitzt eine eigene elektrische Versorgung, so daß sie auch dann noch funktionsfähig ist, wenn die elektrische Versorgung im Außenraum ausgefallen ist. Die Antriebseinheit sitzt auf einem Lagerbock 131 und weise einen Elektromotor 132 auf, der ein Ritzel 133 antreibt, wobei Elektromotor 132 und Ritzel 133 zusammen auf einem verschiebbaren Schlitten 134 sitzen. Das Ritzel greift in eine Zahnscheibe 135 ein, die auf einer Welle 136 gelagert ist, wobei eine Rutschkupplung 137 zwischengeschaltet ist. Am Ende der Welle 136 ist ein erster Hebel 38 befestigt, der über ein Gelenk 139 mit einem zweiten Hebel 140 verbunden ist. Der zweite Hebel 140 ist über ein weiteres Gelenk 141 an dem Wandelement 5 befestigt.

Zum Öffnen des Wandelementes 5 erhält die Antriebseinheit 130 von dem als Schalter ausgebildeten Elektromagneten 129 mit Metallplatte 127 bei Kontakt derselben ein Signal und der Elektromotor 132 treibt daraufhin das Ritzel 133 und über die Zahnscheibe 135 und die Welle 136 den ersten und zweiten Hebel 138, 140 an. Nicht dargestellte Endschalter geben die gewünschte Offenstellung an, so daß die Antriebseinheit 130 von diesen Endschaltern ein Steuersignal erhält, wenn das Wandelement 5 in der gewünschten Offenstellung steht. Entsprechend wird zum Entfernen des Wandelementes aus der Endstellung die Antriebseinheit wieder betätigt und schließt das Wandelement 5. Zusätzlich sind Temperatursensoren oder Rauchmelder vorgesehen, die im Brandfalle ein Signal an die Antriebseinheit abgeben, so daß die Tür automatisch geschlossen wird. Damit zwischen Leibung 102 und Wandelement 5 niemand eingeklemmt wird, ist die Rutschkupplung 137 vorgesehen, die die Bewegung des Wandelementes 5 bei entsprechendem Widerstand unterbricht.

In Fig. 6 ist der Bewegungsablauf des ersten und zweiten Hebels 138, 140 dargestellt, die derart angeordnet sind, daß der Winkel 142 zwischen ihnen in Richtung zur Schließstellung des Wandelementes 5 gegen Null geht. Durch die angedeutete Sinusbewegung überträgt der Elektromotor im nahezu geschlossenen Zustand des Wandelementes 5 über die Hebel 138, 140 die größte Kraft P auf das Wandelement 5, so daß es in die Leibung 102 hineingezogen wird. Gleichzeitig wird durch das von den Endschaltern abgegebene Signal der Elektromagnet 129 entregt, wodurch die Riegelbolzen 105 freigegeben werden und die Tür verriegelt wird.

Auch wenn eine Antriebseinheit vorgesehen ist, muß das Wandelement von innen zu öffnen sein. Dazu ist neben dem Wandelement 1 ein Hebel 143 vorgesehen, dessen Bewegung bei seiner Betätigung über Schubstangen 144 auf den verschiebbaren Schlitten 134 übertragen wird. Dabei wird der Schlitte 134 zusammen mit dem Elektromotor 132 und dem Ritzel 133 zurückgezogen, so daß das Ritzel 133 mit der Zahnscheibe 135 außer Eingriff tritt. Dadurch kann das Verschließelement unabhängig von der Antriebseinheit 130 per Hand geöffnet werden, so daß auch bei Ausfall der Spannungsversorgung der Antriebseinheit 130 ein Öffnen des Wandelementes 5 möglich ist.

In dem beschriebenen Ausführungsbeispiel sitzen alle für die Funktion des Wandelementes wesentlichen Beschläge, Hebel und Aufhängungen bis auf die nach außen geführte Teilwelle 118 mit dem Handrad 119 im Innenraum 6, d.h. im kalten Bereich, wobei die Öffnungsrichtung des Wandelementes nach außen gerichtet ist.

## Patentansprüche

1. Verschließvorrichtung zum Verschließen von Öffnungen in Schutzräumen gegen Wärmeeinwirkung, dessen Wände bzw. Decke aus mehreren Schichten hoher Wärmedämmung und selbsttragender mechanischer Festigkeit bestehen, mit einem die Öffnung verschließenden Element (5) und einer das Element tragenden Tragkonstruktion (11), einer Verriegelung (10) und einer die Verriegelung betätigende Betätigungsvorrichtung (111), wobei das Element (5) vom Innenraum (6) gesehen und nach außen herausschwenkbar ist und seine Konstruktion der der Wand entspricht,
**dadurch gekennzeichnet,**
daß das Element (5) an Tragarmen von einer von der Wand und Decke lastmäßig unabhängigen Tragkonstruktion (11) gehalten ist, wobei die Tragkonstruktion (11) im Innenraum (6) vor der Wand angeordnet ist, und daß die Verriegelung (10) an der Innenseite des Elementes (5) vorgesehen ist und die Betätigungsvorrichtung (111) sowohl von innen als auch von außen zugänglich ist.

2. Verschließvorrichtung nach Anspruch 1, dadurch gekennzeichnet, daß die Tragkonstruktion (11) die aufgenommene Last über eine Unterkonstruktion (14) im Bodenbereich des Schutzraumes (1) auf den den Schutzraum (1) aufnehmenden Außenboden (2) überträgt.

3. Verschließvorrichtung nach Anspruch 1, dadurch gekennzeichnet, daß jeder Tragarm (18) mit seinem einen Ende schwenkbar an einem Holm (16) der Tragkonstruktion (11) befestigt ist und mit dem anderen Ende drehbar in einem an dem Element (5) befestigten Verbindungsstück (19) gelagert ist und daß ein Steuerhebel (20) an seinen Enden jeweils schwenkbar mit dem Holm (16) und dem Verbindungsstück (19) verbunden ist.

4. Verschließvorrichtung nach Anspruch 3, dadurch gekennzeichnet, daß der Steuerhebel (20) und der Tragarm (18) derart an dem Holm (16) und an dem Verbindungsstück (19) angelenkt sind, daß die Schwenkbahnen der Anlenkpunkte (23,24) der Enden des Steuerhebels (20) und des Tragarmes (18) an das Verbindungsstück (19) um den jeweiligen Anlenkpunkt (21,22) am Holm (16) sich kreuzen.

5. Verschließvorrichtung nach einem der Ansprüche 1 bis 5, dadurch gekennzeichnet, daß der Holm (16) im Bereich der Öffnung (4) angeordnet ist und die Durchgangsbreite der Öffnung (4) unter Bildung des Durchganges (8) in den Innenraum (6) begrenzt, wobei das Element (5) im geschlossenen Zustand den Holm (16) und die Tragarme (18) und Steuerhebel (20) übergreift.

6. Verschließvorrichtung nach einem der Ansprüche 1 bis 5, dadurch gekennzeichnet, daß die Schwenkwege des Tragarmes (18) und des Steuerhebels (20) vom geöffneten in den geschlossenen Zustand des Elementes (5) in einem Winkelbereich zwischen 90 und 180° liegen, wenn die imaginäre Linie von den Anlenkpunkten (21,22) parallel zur Breite des Durchganges (8) in den Innenraum (6) den Winkel von 0° definiert und daß im vollständig geöffneten Zustand das Element (5) und die Tragarme (18) einen Winkel von 90° einnehmen.

7. Verschließvorrichtung nach einem der Ansprüche 1 bis 6, dadurch gekennzeichnet, daß im geschlossenen Zustand des Elementes (5) die Anlenkpunkte (21,23) des Steuerhebels (20) zu den jeweiligen Anlenkpunkten (22,24) des Tragarmes (18) in Richtung zum Durchgang (8) seitlich versetzt sind und daß die Anlenkpunkte (22,24) des Tragarmes (18) zu den entsprechenden Anlenkpunkte (21,23) des Steuerhebels (20) im geschlossenen Zustand des Elements (5) in Richtung zum Innenraum (6) versetzt sind.

8. Verschließvorrichtung nach einem der Ansprüche 1 bis 7, dadurch gekennzeichnet, daß der Steuerhebel (20) länger als der Tragarm (18) ist.

9. Verschließvorrichtung nach Anspruch 1, dadurch gekennzeichnet, daß die Verriegelung (104) eine Vielzahl von Riegelbolzen (105) aufweist, die im Randbereich des Wandelementes (5) angeordnet sind und die über Zug- und Schiebeglieder (107,108,109) mit der Betätigungsvorrichtung (111) verbunden sind.

10. Verschließvorrichtung nach Anspruch 1 oder 9, dadurch gekennzeichnet, daß die Betätigungsvorrichtung (111) eine durch die Wandung (115) des Wandelementes (5) hindurchgehende Welle (116) aufweist, die innerhalb der Wandung (115) unter Bildung von zwei, einen Abstand zueinander aufweisenden Teilwellen (118,119) unterbrochen ist, die durch ein im Brandfall sich auflösendes Verbindungselement (121) verbunden sind.

11. Verschließvorrichtung nach einem der Ansprüche 1, 9 oder 10, dadurch gekennzeichnet, daß die Betätigungsvorrichtung (111) zumindest teilweise von einem bei hohen Temperaturen aufschäumbaren, zur Kühlung dienenden Material (125) umgeben ist.

12. Verschließvorrichtung nach einem der Ansprüche 1 oder 9 bis 11, dadurch gekennzeichnet, daß fest auf der Welle (116) der Betätigungsvorrichtung (111) an der Innenseite des Wandelementes (5) eine Scheibe (110) angeordnet ist, auf der die Zug- und Schiebeglieder (107,108,109) verankert sind.

13. Verschließvorrichtung nach einem der Ansprüche 1 oder 9 bis 12, dadurch gekennzeichnet, daß an der Betätigungsvorrichtung (111) und an einem feststehenden Teil des Wandelementes (5) ein Elektromagnet (129) mit Magnetplatte (127) angeordnet sind, die bei geöffnetem Wandelement (5) die Riegelbolzen (105) im zurückgezogenen Zustand halten und sie dann freigeben, wenn das Wandelement (5) sich in seiner Schließstellung befindet.

14. Verschließvorrichtung nach einem der Ansprüche 1 oder 9 bis 13, dadurch gekennzeichnet, daß eine einen Elektromotor (132) aufweisende Antriebseinheit (130) vorgesehen ist, die das Wandelement (5) nach Entriegeln der Verriegelung (104) nach außen öffnet bzw. schließt.

15. Verschließvorrichtung nach Anspruch 13 und 14, Anspruch 10 oder 11, dadurch gekennzeichnet, daß die Antriebseinheit (130) mit dem einen Schalter bildenden Elektromagneten (129) mit Magnetplatte (127) in Verbindung steht.

16. Verschließvorrichtung nach Anspruch 14 oder 15, dadurch gekennzeichnet, daß die Antriebseinheit (130) eine unabhängige Spannungsversorgung besitzt.

17. Verschließvorrichtung nach einem der Ansprüche 14 bis 16, dadurch gekennzeichnet, daß die Antriebseinheit (130) im kalten Bereich, das heißt im Innenraum angeordnet ist.

18. Verschließvorrichtung nach einem der Ansprüche 14 bis 17, dadurch gekennzeichnet, daß die Antriebseinheit (130) ein durch den Elektromotor angetriebenes Ritzel (133) und eine mit dem Ritzel in Eingriff tretende, auf einer Welle (136) sitzende Zahnscheibe (135) aufweist, die auf einem Lagerbock (131) befestigt sind.

19. Verschließvorrichtung nach Anspruch 18, dadurch gekennzeichnet, daß das Ritzel (133) zum Lösen des Eingriffs mit der Zahnscheibe (135) auf einem verschiebbaren Schlitten (134) angeordnet ist, dessen Verschiebung über Schubstangen (144) vorgenommen wird.

20. Verschließvorrichtung nach Anspruch 10, dadurch gekennzeichnet, daß zum Öffnen des Wandelementes (5) im Innenraum (6) des Schutzraumes (1) bei von außen abgeschlossener Betätigungsvorrichtung (111) das Verbindungselement als Hülse (121) ausgebildet ist, die an der der Teilwelle (119) zugewandten Seite mit einer Quernut versehen ist, deren Länge dem Drehweg für die Entriegelung der Riegelbolzen (105) entspricht.

## Claims

1. Sealing mechanism for sealing openings in protective areas against the effect of heat, the walls or roof of which consist of several layers with very good heat insulation properties and self-supporting mechanical rigidity, with an element (5) sealing the opening and a supporting structure (11) supporting the element, a locking mechanism (10) and a control mechanism (111) activating the locking mechanism, whereby the element (5) is seen from the internal area (6) and can be swung out externally, its structure corresponding to that of the wall,
**characterised in that**
the element (5) is held on supporting arms by a supporting structure (11) independent in respect of load from the wall and roof, whereby the supporting structure (11) is arranged in the internal area (6) in front of the wall; and by the locking mechanism (10) being on the internal side of the element (5) and by the control mechanism (111) being accessible both internally and externally.

2. Sealing mechanism in accordance with Claim 1 characterised in that the suporting structure (11) transfers the load by means of a substructure (14) in the floor section of the protective area (1) to the external floor incorporating the protective area (1).

3. Sealing mechanism in accordance with Claim 1 characterised in that each supporting arm (18) is fixed with one end hinged to a spar (16) of the supporting structure (11) and the other end pivoted to a connecting piece (19) fixed to the element (5); and an actuating lever (20) with its ends pivoted respectively to the spar (16) and the connecting piece (19).

4. Sealing mechanism in accordance with Claim 3 characterised in that the actuating lever (20) and the supporting arm (18) are pivoted to the spar (16) and the connecting piece (19) in such a way that the swivel paths of the hinging points (23,24) of the ends of the actuating lever (20) and the supporting arm (18) cross each other on the connecting piece (19) at the respective hinging point (21,22) on the spar (16).

5. Sealing mechanism in accordance with one of Claims 1 to 4 characterised in that the spar (16) is arranged in the area of the opening (4) limiting the passage width of the opening (4) on formation of the passage (8) into the internal area (6) whereby the element (5) in the closed position overlaps the spar (16) and the supporting arms (18) and actuating lever (20).

6. Sealing mechanism in accordance with one of Claims 1 to 5 characterised in that the swivel paths of the supporting arm (18) and the acutating lever (20) lie in an angle range of between 90 and 180° from the open to the closed position of the element (5), if an imaginary line from the swivel points (21,22) parallel to the width of the opening (8) into the internal area (6) defines the angle of 0°; and in the completely open position the element (5) and the supporting arms (18) take in an angle of 90°.

7. Sealing mechanism in accordance with one of Claims 1 to 6 characterised in that the swivel points (21,22) of the actuating lever (20) in the closed position of the element (5) are laterally offset to the respective swivel points (22,24) of the supporting arm (18) in the direction of the opening, and the swivel points (22,24) of the supporting arm (18) are offset to the corresponding swivel points (21,23) of the actuating lever (20) in the closed position of the element (5) in the direction of the internal area (6).

8. Sealing mechanism in accordance with one of Claims 1 to 7 characterised in that the actuating lever (20) is longer than the supporting arm (18).

9. Sealing mechanism in accordance with Claim 1 characterised in that the locking mechanism (104) has many locking bolts (105) arranged in the peripheral section of the panel element (5) and connected to the control mechanism (111) by means of tension and sliding members (107,108,109).

10. Sealing mechanism in accordance with Claim 1 or 9 characterised in that the control mechanism (111) has a shaft (116) passing through the partition (115) of the panel element (5), and which within the partition (115) is disconnected forming two separated partial shafts which are connected by means of a connecting element (121) which is self-releasing in the event of a fire.

11. Sealing mechanism in accordance with Claim 1, 9 or 10 characterised in that the control mechanism (111) is surrounded at least in part by a material (125) which effervesces at high temperatures and serves to provide cooling.

12. Sealing mechanism in accordance with Claim 1 or one of Claims 9 to 11 characterised in that a disc (110) is fixed on the shaft (116) of the control mechanism (111) on the internal side of the panel element (5), the tension and sliding members (107,108,109) being secured to the disc.

13. Sealing mechanism in accordance with Claim 1 or one of Claims 9 to 12 characterised in that on the control mechanism (111) and on a fixed section of the panel element (5) an electromagnet (129) with a magnetic disc are arranged which, when the panel element (5) is opened, hold the locking bolts (105) in the retracted position and then release them when the panel element (5) is in the closed position.

14. Sealing mechanism in accordance with Claim 1 or one of Claims 9 to 13 characterised in that a drive unit (130) with an electro-motor is provided which opens or closes the panel element (5) externally on release of the locking mechanism (104).

15. Sealing mechanism in accordance with Claims 13 and 14, Claim 10 or 11 characterised in that the drive unit (130) is connected to an electromagnet (129) with a magnetic disc (127) and forms a switch.

16. Sealing mechanism in accordance with Claim 14 or 15 characterised in that the drive unit (130) possesses an independent tension supply.

17. Sealing mechanism in accordance with one of Claims 14 to 16 characterised in that the drive unit (130) is arranged in the cold section, i.e. in the internal area.

18. Sealing mechanism in accordance with one of Claims 14 to 17 characterised in that the drive unit (130) has a pinion (133) driven by the electro-motor and a crown gear (135) which engages with the pinion and is located on a shaft (136) and which are fixed on a bearing block (131).

19. Sealing mechanism in accordance with Claim 18 characterised in that the pinion (133) is arranged for the release of the gearing with the crown gear (135) on an adjustable carriage (134), the displacement of which is effected by means of connecting rods (144).

20. Sealing mechanism in accordance with Claim 10 characterised in that the connecting element is formed as a sleeve (121) for the opening of the panel element (5) in the internal section (6) of the protective area (1) in the event of the control mechanism (111) being closed externally, the sleeve (121) being provided with a transverse slot on the side facing the partial shaft (119), the length of the slot corresponding to the turning path for the release of the locking bolts (105).

## Revendications

1. Dispositif de fermeture pour l'obturation d'ouvertures de locaux de sécurité contre les effets de la chaleur, dont les parois et également la couverture sont constitués par plusieurs couches de matériaux à haute isolation thermique et à résistance mécanique auto-porteuse comportant un élément (5) d'obturation de l'ouverture et un ensemble porteur (11) supportant ledit élément, un dispositif de verrouillage (10) et un dispositif d'actionnement (111) dudit verrouillage, ledit élément (5) vu de l'intérieur (6) du local étant basculable vers l'extérieur et sa construction correspondant à celle de la paroi, caractérisé en ce que ledit élément (5) est supporté par des bras porteurs d'un ensemble porteur dont les efforts sont indépendants des parois et de la couverture, l'ensemble porteur (11) étant disposé à l'intérieur (6) du local devant la paroi et en ce que le verrouillage (10) est prévu sur la face interne de l'élément (5) et en ce que le dispositif d'actionnement (111) est accessible aussi bien de l'intérieur que de l'extérieur du local.

2. Dispositif de fermeture suivant la revendication 1, caractérisé en ce que l'ensemble porteur (11) reporte la charge qu'il supporte sur le sol extérieur (2) supportant le local de sécurité (1) par l'intérieur d'un sous-bassement (14) situé dans la zone du plancher dudit local de sécurité (1).

3. Dispositif de fermeture suivant la revendication 1, caractérisé en ce que chaque bras-porteur (18) qui est fixé de manière pivotante par l'une de ses extrémités sur un montant (16) de l'ensemble porteur (11), est monté tournant par son autre extrémité sur une pièce de liaison (19) fixée sur l'élément (5) et en ce qu'un levier de manoeuvre (20) est relié de façon pivotante par ses extrémités respectives avec te montant (16) et la pièce de liaison (19).

4. Dispositif de fermeture suivant la revendication 3, caractérisé en ce que le levier de manoeuvre (20) et le bras porteur (18) sont articulés sur le montant (16) et sur la pièce de liaison (19) de telle manière que les trajectoires circulaires des points de pivotement (23, 24) des extrémités du levier de manoeuvre (20) et du bras porteur (18) sur la pièce de liaison (19) autour de leur point d'articulation respectif (21, 22) sur le montant (16) se croisent.

5. Dispositif de fermeture suivant l'une quelconque des revendications 1 à 4, caractérisé en ce que le montant (16) est disposé dans la zone de l'ouverture (4) et limite la largeur du passage de ladite ouverture (4) lors de la formation dudit passage d'ouverture (8) dans l'intérieur (6) du local, l'élément (5) recouvrant à l'état fermé le montant (16) et les bras porteurs (18) ainsi que le levier de manoeuvre (20).

6. Dispositif de fermeture suivant l'une quelconque des revendications 1 à 5, caractérisé en ce que les trajectoires de basculement du bras-porteur (18) et du levier de manoeuvre (20) pour faire passer l'élément (5) de l'état d'ouverture à l'état de fermeture, Sont situées dans un domaine angulaire compris entre 90° et 180° si l'angle de 0° est défini par la ligne imaginaire parallèle à la largeur du passage (8) vers l'intérieur du local passant par les points d'articulation (21, 22) et en ce que l'élément (5) et les bras porteurs (18) forment un angle de 90° à l'état totalement ouvert.

7. Dispositif de fermeture suivant l'une quelconque des revendications 1 à 6, caractérisé en ce qu'à l'état de fermeture de l'élément (5) les points d'articulation (21, 23) du levier de manoeuvre (20) sont décalés latéralement en direction du passage (8) par rapport aux points d'articulation (22, 24) correspondant au bras porteur (18) et en ce qu'à l'état de fermeture de l'élément (5), lesdits points d'articulation (22, 24) du bras porteur (18) sont décalés en direction de l'intérieur (6) du local par rapport aux points d'articulation (21, 23) du levier de manoeuvre (20).

8. Dispositif de fermeture suivant l'une quelconque des revendications 1 à 7, caractérisé en ce que le levier de manoeuvre (20) est plus long que le bras porteur (18).

9. Dispositif de fermeture suivant la revendication 1, caractérisé en ce que le verrouillage (104) présente une pluralité de verrous (105) qui sont disposés dans la zone périphérique de l'élément de paroi (5) et qui sont reliés au dispositif d'actionnement (111) par l'intérmédiaire d'éléments de traction et de coulissement (107, 108, 109).

10. Dispositif de fermeture suivant l'une quelconque des revendications (1 ou 9), caractérisé en ce que le dispositif d'actionnement (111) comporte un axe (116) traversant la paroi (115) de l'élément (5) et qui est divisé à l'intérieur de ladite paroi (115) en deux axes partiels (118, 119) écartés entre eux d'une certaine distance et reliés par un élément de liaison (121) qui fond en cas d'incendie.

11. Dispositif de fermeture suivant l'une quelconque des revendications 1, 9 ou 10, caractérisé en ce que le dispositif d'actionnement (111) est entouré au moins partiellement par une matière (125) moussant à haute température et destinée au refroidissement.

12. Dispositif de fermeture suivant l'une quelconque des revendications 1 ou 9 à 11, caractérisé en ce qu'un disque (110) est disposé de manière fixe sur l'axe (116) du dispositif d'actionnement (111) sur le côté intérieur de l'élément de paroi (5), disque sur lequel sont accrochés des éléments de traction et de coulissement (107, 108, 109).

13. Dispositif de fermeture suivant l'une quelconque des revendications 1 ou 9 à 12, caractérisé en ce qu'un électro-aimant (129) à armature magnétique (127) est disposé Sur le dispositif d'actionnement (111) et sur une partie fixe de l'élément de paroi (5), cet électroaimant retenant les verrous (105) dans leur position retirée lorsque l'élément de paroi (5) est ouvert et libérant ceux-ci lorsque ledit élément (5) se trouve dans sa position de fermeture.

14. Dispositif de fermeture suivant l'une quelconque des revendication 1 ou 9 à 13, caractérisé en ce qu'une unité d'entraînement (130) comportant un moteur électrique (132) est prévue pour ouvrir vers l'extérieur l'élément de paroi (5) après déblocage du verrouillage (104) ou pour le refermer.

15. Dispositif de fermeture suivant les revendications 13 et 14 et suivant l'une quelconque des revendications 10 ou 11, caractérisé en ce que l'unité d'entraînement (130) est en liaison avec l'électro-aimant (129) son armature magnétique (127) formant interrupteur.

16. Dispositif de fermeture suivant l'une quelconque des revendications 14 ou 15, caractérisé en ce que l'unité d'entraînement (130) possède une alimentation électrique indépendante.

17. Dispositif de fermeture suivant l'une quelconque des revendications 14 à 16, caractérisé en ce que l'unité d'entraînement (130) est disposée dans la zone froide, c'est-à-dire à l'intérieur du local.

18. Dispositif de fermeture suivant l'une quelconque des revendications 14 à 17, caractérisé en ce que l'unité d'entraînement (130) comporte un pignon (133) entraîné par le moteur électrique et une roue dentée (135) en prise avec ledit pignon et qui est calée sur un axe (136) fixé sur un support de palier (131).

19. Dispositif de fermeture suivant la revendication (18), caractérisé en ce que le pignon (133) est disposé sur un chariot (134) déplaçable pour permettre son désengagement de la roue dentée (135), chariot dont le déplacement est réalisé au moyen de tringles de commande (144).

20. Dispositif de fermeture suivant la revendication 10, caractérisé en ce que pour l'ouverture de l'élément de paroi (5) à l'intérieur (6) du local de sécurité (1) lors d'un verrouillage par l'extérieur du dispositif d'actionnement (111), l'élément de liaison (121) est réalisé sous la forme d'une douille qui est pourvue sur sa paroi située du côté de l'axe partiel (119) d'une gorge transversale dont la longueur correspond à la trajectoire de déverrouillage des verrous (105).
